# EUROPÄISCHE PATENTSCHRIFT

(11) **EP 0 183 087 B1**
(45) Veröffentlichungstag und Bekanntmachung des Hinweises auf die Patenterteilung: **11.04.1990**
(21) Anmeldenummer: 85113956.8
(22) Anmeldetag: 02.11.1985
(51) Int. Cl.: B28B 23/00, B28B 7/24

(54) **Schalung für Serienfertigteile aus Stahlbeton, vornehmlich für vorgespannte Weichenschwellen**
Shuttering for the series production of reinforced-concrete assembly units, in particular for prestressed sleepers of switches
Coffrage pour éléments de construction en béton armé fabriqués en série, et en particulier pour traverses d'aiguillages en béton précontraint

(30) Priorität: 03.11.1984 DE 3440247
(43) Veröffentlichungstag der Anmeldung: 04.06.1986
(73) Patentinhaber: Wayss & Freytag Aktiengesellschaft, D-60486 Frankfurt (DE)
(72) Erfinder: Schäfer, Herbert, Dipl.-Ing., D-6107 Reinheim 5 (DE); Bergenthal, Wolfgang, Ing. (grad.), D-6078 Neu Isenburg/Zeppelinheim (DE); Lipp, Wilfried, D-6000 Frankfurt a.M. 1 (DE); Knodel, Rolf, Dipl.-Ing., D-6233 Kelkheim-Münster (DE)

(56) Entgegenhaltungen:
- DE-A- 2 948 303
- FR-A- 2 254 946
- GB-A- 2 113 600
- US-A- 2 397 728
- US-A- 3 070 867

## Beschreibung

Die Erfindung betrifft eine Schalung für Serienfertigteile aus Stahlbeton, wie sie gattungsmäßig im Oberbegriff des Anspruchs 1 beschrieben ist.

Derartige Schalungen sind bekannt aus der DE-OS 29 48 303 und einer Veröffentlichung in der Zeitschrift "Die Bundesbahn", Heft 9/1982.

Bei beiden bekannten Schalungskonstruktionen werden die Schwellen hintereinander ohne Abstellungen zwischen den einzelnen Schwellen in einem Stück betoniert. Das bedeutet, daß alle in einem Spannbett betonierten Schwellen in einem Stück ausgehoben und danach gedreht und getrennt werden müssen. Bei beiden Verfahren stehen die Einbauteile in der Schalung und die Vorrichtungen zum Ausheben der Fertigteile aus der bei der Fertigung obenliegenden Fläche und damit über den oberen Rand der Seitenteile der Schalung heraus. Da bei Schwellen die obenliegende Fläche des Fertigteils im Gebrauchszustand nach unten zu liegen kommt, müssen Schwellen für die endgültige Lagerung gedreht werden. Aus der Oberfläche herausstehende Teile müssen bei der Zwischenlagerung entfernt werden. Die Zwischenlagerung erfordert zusätzlichen Arbeitsaufwand und damit zusätzliche Kosten. Das Herausziehen der Einbauteile über den Rand der Seitenschalung macht außerdem das Abziehen der Schalung über die Ränder der Seitenelemente und die Anwendung von Rüttelbohlen zur Verdichtung des Betons unmöglich.

Aufgabe der Erfindung war es, die vorgenannten Mängel zu beseitigen und eine Schalung zu entwickeln, bei der jedes Fertigteil - einzeln aushebbar, drehbar und ohne Zwischenabsetzen endlagerbar ist.

Die Aufgabe wird durch ein Abstellelement gelöst, wie es im kennzeichnenden Teil des Anspruchs 1 beschrieben ist.

Durch die zwischen die Seitenelemente der Schalung versenkte Konstruktion der Abstellvorrichtung können die Fertigteile über die Ränder der Seitenschalung abgezogen und gerüttelt werden. Durch Anordnung zweier entgegengesetzt angeordneter Kopfplatten zur Abstellung zwischen hintereinanderliegenden Fertigteilen und durch Anordnung von Zapfen auf den Kopfplatten, etwa in Schwerachse der Fertigteile, zum Ausheben können die Fertigteile nach dem Erhärten getrennt einzeln aus der Schalung gehoben, gedreht und endgelagert werden, ohne daß eine Zwischenlagerung erforderlich wird.

In Ausgestaltung der Erfindung ist in Anspruch 2 eine Variante zum Abstellelement nach Anspruch 1 beschrieben, bei dem der Abstand der Kopfplatten unabhängig von der Bodenplatte fixierbar ist. Dadurch wird erreicht, daß die Fertigteile beim Entspannen auf der Bodenplatte gleiten können. Ein Mitnehmen der Bodenplatten durch das Fertigteil infolge Verkürzung der frei liegenden Längen der Spanndrähte im Bereich der Abstellelemente beim Entspannen und ein erneutes Ausrichten der Bodenplatten für einen erneuten Betonvorgang wird dadurch vermieden.

Die Erfindung wird mit Beispielen in den Fig. 1 bis 5 erläutert. Es zeigen
Fign. 1 u. 2 das Schema eines Spannbetts, Fig. 1 im Längsschnitt, Fig. 2 im Grundriß
Fign. 3 u. 4 Abstellelement, Fig. 3 im Querschnitt, Fig. 4 im Längsschnitt,
Fig. 5 Abstellelement nach Anspruch 2 im Längsschnitt.

In einem Spannbett 1, in dem Spannstäbe 3 von Widerlager zu Widerlager gespannt sind, werden Fertigteile 2/1, 2, ... n in einer sich im wesentlichen in Längsrichtung erstreckenden Schalung hintereinander hergestellt. Die Schalung baut sich auf aus den Seitenelementen 4 des Spannbetts, den zwischen diesen eingepaßten Bodenplatten 5/1, 2, ... n und Abstellelementen 6.

Das Abstellelement 6 umfaßt mit den Kopfplatten 17 die Kopfschalung zweier aneinanderliegender Fertigteile 2/n, 2/n + 1 im Spannbett 1. Die Kopfplatten 17 sitzen an ihrem unteren Rand 18 auf den Bodenplatten 5/n, 5/n + 1 auf. An ihrem oberen Rand 19 werden sie von der auf Konsolen 20 aufliegenden Spannplatte 21 mit Hilfe der im Niederhalter 26 geführten Spannschraube 30 und der Klemmvorrichtung 27 an die Bodenplatten 5 angepreßt. Die Spannplatte 21 hält die Kopfplatten 17 oben auf Abstand. Beim Ausführungsbeispiel nach Fig. 4 drücken die am Niederhalter 26 angebrachten keilartig wirkenden Anschläge 23 auf Gegenanschläge 22 der Kopfplatten 17 und halten, indem sie mittels der am unteren Rand 18 der Kopfplatten 17 angeordneten Nasen 31 die Bodenplatten 5/n, 5/n + 1 auf Abstand.

Etwa mittig auf den Kopfplatten 17 sind Zapfen 25 angeordnet, an denen die Fertigteile 2 mit Hilfe geeigneter Vorrichtungen beispielsweise Kappen 33 einer Hubvorrichtung 32 aus dem Spannbett 1 aushebbar und drehbar sind.

Sämtliche in das Spannbett 1 einsetzbaren Einbauteile 9, 17, 21, 30 sind in ihrer Erstreckung nach oben so bemessen, daß sie nicht über den Rand der Seitenelemente 4 hinausstehen.

In dem Ausführungsbeispiel nach Fig. 5 werden die Kopfplatten 17 in ihrem unteren Bereich durch keilartig wirkende, am Niederhalter 26 befestigte Klauen 35, in die entsprechend geformte Anschläge 36 der Kopfplatte 17 eingreifen, zug-und druckfest gehalten.

## Patentansprüche

1. Schalung für im wesentlichen langgestreckte Serienfertigteile aus Stahl- oder Spannbeton vornehmlich für im Spannbett hintereinander herzustellende vorgespannte Weichenschwellen, aufgebaut aus zwei Seitenteilen mit dazwischen eingepaßter Bodenplatte und Abstellungen, die die Länge der einzelnen Fertigteile zumindest teilweise begrenzen, wobei die Bodenplatte als Schablone für die Fixierung von Einbauteilen in der Schalung dient und Ausnehmungen aufweist, durch die in die Einbauteile eingeführte Befestigungsschrauben hindurchgeführt sind, dadurch gekennzeichnet,
daß Abstellelemente (6) zwischen zwei aufeinander folgenden Fertigteilen (2/n und 2/n + 1) angeordnet sind,
daß die Abstellelemente (6) aus im Abstand spiegelbildlich angeordneten Kopfplatten (17) bestehen, die mit dem unteren Rand (18) auf den Bodenplatten (5/n bzw. 5/n + 1) aufsitzen und mit Nasen (31) einen Anschlag für die Bodenplatten bilden und im unteren Bereich durch sich entsprechende Anschläge (22/23) auf Abstand gehalten werden, während sie am oberen Rand (19) eine Spannplatte (21), die auf Konsolen (20) der Kopfplatten (17) aufliegt, nieder- und auf Abstand hält,
daß die Abstellelemente (6) mit dem oberen Rand (19) der Kopfplatten (17) sowie der Spannplatte (21) und dem Kopf der Spannschraube (30) nicht über den oberen Rand der Seitenelemente (4) des Spannbetts (1) hinausstehen,
daß die Kopfplatten (17) zwischen den Spanngliedern (3) mit Hilfe von seitlichen Ausnehmungen (24) in ihre Betonierposition einschwenkbar sind und etwa im Schwerpunkt der Fertigteile (2) auf der Schalungaußenseite Zapfen (25) aufweisen, an denen die Fertigteile nach dem Betonieren und dem Durchtrennen der Spannglieder (3) aus dem Spannbett (1) aushebbar und drehbar sind,
daß die Spannplatte (21) mit einem Niederhalter (26) fest verbunden ist, der mit Hilfe einer Spannschraube (30) die Spannplatte (21) mit einer Klemmvorrichtung (27) verbindet, die über Führungen (28) in die Längsschienen (16) im Unterbau der Schalung (3) längsverschiebbar und durch einen Spannbock (29) in der Längsschiene (16) fest verspannbar ist.

2. Schalung nach Anspruch 1, bei der Abstellelemente, wie im kennzeichnenden Teil des Anspruchs 1 beschrieben, verwendet werden, dadurch gekennzeichnet, daß die Kopfplatten (17) an ihrem unteren Rand (18) stumpf auf den Bodenplatten (5/n bzw. 5/n + 1) aufsitzen, daß anstelle der den Abstand haltenden Nasen (31) eine Distanzplatte (34) zwischen den Bodenplatten (5/n bzw. 5/n + 1) eingelegt ist und daß die Kopfplatten (17) in ihrem unteren Bereich durch keilartig wirkende, am Niederhalter (26) befestigte Klauen (35), in die entsprechend geformten Anschläge (36) der Kopfplatte (17) eingreifen, zug-und druckfest gehalten sind.

## Revendications

1. Coffrage pour des éléments préfabriqués de série généralement allongés en béton armé ou précontraint prévu principalement pour des traverses en béton précontraint pour des aiguillages, produits en série dans les bancs de fabrication. Le coffrage consiste en deux parties latérales avec fond de moule intermédiaire ainsi que des cloisons délimiteuses, qui limitent la longueur des éléments de série au moins en partie. La plaque de fond y sert à fixer des pièces incorporées dans le coffrage et présente des réservations que laissent passer des boulons d'ancrage introduits dans les pièces incorporées. Le coffrage a des caractéristiques suivantes:
Des éléments délimiteurs (6) sont placés entre deux éléments préfabriqués successifs (2/n et 2/ n + 1).
Les éléments délimiteurs (6) consistent en deux plaques d'about placées face à face (17) dont les extrémités inférieures (18) sont assises sur les plaques de fond (5/n ou 5/n + 1) et qui ont des talons (31) constituants des butées pour les plaques de fond et sont espacées par des butées (22/ 23) appropriées dans la partie inférieure, pendant que, à l'extrémité supérieure, une plaque de serrage (21) assise sur des consoles (20) des plaques d'about (17) les immobilise à distance voulue.
Les éléments délimiteurs (6) ne dépassent pas le bord supérieur des éléments latéraux (4) du banc de fabrication (1) avec l'extrémité supérieure (19) des plaques d'about (17), la plaque de serrage (21) et la tête de la vis de serrage (30).
Les plaques d'about (17) peuvent être tournées entre les membres de précontrainte (3) dans leur positions de bétonnage à l'aide de creux latéraux (24) et sont munies de tourillons (25) aux côtés extérieurs environ au centre de gravité des éléments préfabriqués (2). Les tourillons servent à enlever les éléments préfabriqués du banc de fabrication (1) et à les tourner après le bétonnage et après le découpage des membres de précontrainte (3).
La plaque de serrage (21) est reliée fixement à un dispositif d'ancrage (26) qui joint la plaque de serrage (21) à un dispositif de serrage (27) à l'aide d'une vis de serrage (30) où le dispositif de serrage est déplaçable en longueur par des guidages (28) dans les glissières (16) dans la base du coffrage (3) et peut être immobilisé par un support tendeur (29) dans la glissière (16).

2. Coffrage selon revendication 1, pour lequel des éléments délimiteurs décrits dans la partie descriptive de la première revendication seront utilisés, ayant des caractéristques suivantes:
Les plaques d'about (17) sont placées bout à bout avec les plaques de fond (5/n ou 5/n + 1) avec leur extrémités inférieures (18). Une plaque d'écartement (34) est mise entre les plaques de fond (5/n ou 5/n + 1) au lieu des talons de distance (31) et les plaques d'about (17) s'engrènent à leur partie inférieure dans les butées de forme convenable (36) de la plaque d'about (17) moyennant des clavettes (35) attachées au dispositif d'ancrage (26) de sorte que les plaques d'about soient résistantes aux efforts de traction et de compression.

## Claims

1. Mould for generally straight reinforced or prestressed concrete finished elements mainly for prestressed turnout sleepers to be produced subsequently in a prestressing bed. The mould consists of two lateral parts with a base plate and dividing plates installed between them thus at least partially limiting the length of the individual finished parts. The base plate serves as a template for the installation of mounting parts in the mould and is equipped with recesses through which mounting bolts introduced into the mounting parts pass. The mould has the following features:
The dividing plates (6) are placed between two subsequent finished parts (2/n and 2/n + 1).
The dividing plates (6) consist of end plates (17) reversely placed at a distance, the bottom rims (18) of which rest on the base plates (5/n or 5/ n + 1) and constitute a buffer for the base plates by means of projections (31) and are spaced by means of similar buffers (22/23) at the bottom, while they are held down and at a distance at the top (19) by a clamping plate (21) located on brackets (20) of the end plates (17).
The dividing plates (6) do not project above the top of the lateral elements (4) of the prestressing bed (1) with the top (19) of the end plates (17), the clamping plate (21), and the straining screw head (30).
The end plates (17) can be positioned between the prestressing elements (3) for concrete work by lateral recesses (24); they are equipped with pivots (25) at the outer side of the mould located approximately in the center of gravity of the finished parts (2). After the concrete work and the cutting of the prestressing elements (3) the finished parts can be raised out of the prestressing bed (1) and can be pivoted.
The clamping plate (21) is fixed to a hold-down device (26) which in turn connects the clamping plate (21) to a clamping device (27) by means of a straining screw (30). The clamping device can be moved longitudinally in the longitudinal tracks (16) in the mould substructure (3) by means of guides (28) and can be firmly strained in the longitudinal track (16) through a tensioning block (29).

2. Mould according to claim 1 for which dividing plates are used as described in the describing part of claim 1. The mould has the following features:
The bottom (18) of the end plates (17) are butt- jointed to the base plates (5/n or 5/n + 1). A distance plate (34) is introduced between the base plates (5/n and 5/n + 1) instead of the protrusions (31) maintaining the distance, and the end plates (17) are fixed in their bottom area against tensile and compressive forces by a wedge-type locking device (35, 36) mounted on the hold-down device (26).
